# EUROPÄISCHE PATENTSCHRIFT

(11) **EP 2 561 164 B1**
(45) Veröffentlichungstag und Bekanntmachung des Hinweises auf die Patenterteilung: **02.09.2015**
(21) Anmeldenummer: 11719159.3
(22) Anmeldetag: 25.03.2011
(51) Int. Cl.: E05B 15/04, E05B 47/06

(54) **SCHLIESSZYLINDERANORDNUNG**
LOCK-CYLINDER ARRANGEMENT
AGENCEMENT DE CYLINDRE DE FERMETURE

(30) Priorität: 23.04.2010 DE 102010018243
(43) Veröffentlichungstag der Anmeldung: 27.02.2013
(73) Patentinhaber: ASTRA Gesellschaft für Asset Management mbH & Co. KG, 30890 Barsinghausen (DE)
(72) Erfinder: STOBBE, Anatoli, 30890 Barsinghausen (DE); HERRMANN, Wilfried, 30453 Hannover (DE)
(74) Vertreter: Patentanwälte Thömen & Körner
(86) Internationale Anmeldenummer: PCT/DE2011/000329
(87) Internationale Veröffentlichungsnummer: WO 2011/131163

(56) Entgegenhaltungen:
- EP-A2- 1 719 861
- WO-A1-97/09501
- WO-A1-98/15703
- DE-B3-102004 063 126
- US-A- 5 018 375
- US-A1- 2005 050 928

## Beschreibung

Die Erfindung betrifft eine Schließzylinderanordnung nach dem Oberbegriff des Anspruchs 1.

Bei einer aus der DE 10 2008 018 906 A1 bekannten Schließzylinderanordnung umfasst eine Kupplung einen federbelasteten Kipphebel, der auf einer federbelasteten Wippe abgestützt ist. Die Wippe wiederum wird von einem Elektromagneten betätigt und ist nur so lange in einer aktiven Position, wie der Elektromagnet bestromt wird. Aus der US 2010/0012451 A1 ist eine Schließzylinderanordnung mit einer elektromechanischen Kupplung bekannt, bei der ein Käfig mit Kupplungsstiften durch einen Antriebsmotor mit einer Schnecke bewegt wird.

Aus der gattungsbildenden WO 98/15 703 A1 ist eine Schließzylinderanordnung mit lediglich einem Betätigungsknauf und einer elektromechanischen Kupplung bekannt. Die elektromechanische Kupplung umfasst ein Getriebeelement aus einer Druckfeder und einem Schraubendraht, wobei in den Schraubendraht ein Stift eingreift, der Teil eines verschiebbaren Kupplungsstücks ist und bei Drehen des Schraubendrahtes durch einen Antrieb das Kupplungsstück verschiebt.

Der Erfindung liegt die Aufgabe zugrunde, eine Schließzylinderanordnung mit einer elektromechanischen Kupplung zwischen einem Betätigungsknauf und einem Schließbart zu schaffen, die nur in der Betätigungsphase, nicht aber im eingekuppelten und entkuppelten Zustand elektrische Energie benötigt und ein Getriebe umfasst, dass selbständige federelastische Eigenschaften aufweist.

Diese Aufgabe wird bei einer Schließzylinderanordnung nach dem Oberbegriff des Anspruchs 1 durch die Merkmale dieses Anspruchs gelöst.

Weiterbildungen und vorteilhafte Ausgestaltungen ergeben sich aus den Unteransprüchen.

Bei der erfindungsgemäßen Lösung kann ein Schließbart manuell durch einen Betätigungsknauf betätigt werden, sofern eine elektromechanische Kupplung zwischen dem Schließbart und einer Welle des Betätigungsknaufs eingekuppelt ist. In ausgekuppelten Zustand der elektromechanischen Kupplung wird bei Betätigen des Betätigungsknaufs lediglich eine Leerrotation vollführt. Die Kupplung zwischen dem Betätigungsknauf und dem Schließbart wird durch axiale Verschiebung eines Vaterstücks herbeigeführt. Dabei ist das Vaterstück mit einem steuerbaren Antriebsmotor über ein federelastisches Getriebe gekoppelt. Das Getriebe umfasst eine mit einer Antriebswelle des Antriebsmotors drehverbundene Schraubendruckfeder und einen in einen Zwischenraum zwischen zwei Federgängen der Schraubendruckfeder eingreifenden Stift an einem Fortsatz des axial verlagerbaren ersten Vaterstücks

Mit dieser Konstruktion wird erreicht, dass eine Drehbewegung in eine Längsbewegung und gleichzeitig eine geringe Antriebskraft in eine große Schubkraft umgesetzt wird. Darüber hinaus verhindert die Schraubendruckfeder ein Blockieren des Antriebsmotors, wenn in der momentanen Drehausrichtung des Vaterstücks dieses nicht in das benachbarte Mutterstück passt. Vielmehr wird nur ein Druck auf das Vaterstück ausgeübt, so das dieses beim Drehen des Betätigungsknaufs in das Mutterstück eindringen kann. Weiterhin erleichtert die Federspannung der Schraubendruckfeder in der jeweiligen Endlage ein Anlaufen des Antriebsmotors in der entgegengesetzten Drehrichtung gegenüber der letzten Drehrichtung und ein Abbremsen des Antriebsmotors bei Erreichen der Endstellung. Dadurch wird ein sonst üblicher erhöhter Anlaufenergiebedarf vermindert und eine einfache Ansteuerbarkeit des Antriebsmotors lediglich durch Einschalten während eines Zeitintervalls erreicht. Zudem stellt eine Schraubendruckfeder eine besonders einfache und kostengünstige Ausgestaltung eines Getriebes dar.

Erfindungsgemäß sind ferner die Mutterstücke der elektromechanischen Kupplung im Schließbart und in Wellen der Betätigungsknaufe angeordnet. Ein erstes Vaterstück greift im eingekuppelten Zustand in beiden Mutterstücken von Schließbart und der Welle eines ersten Betätigungsknaufs ein, während es im ausgekuppelten Zustand nur in eines der beiden Mutterstücke von Schließbart und der Welle des ersten Betätigungsknaufs eingreift.

Durch Positionieren des Vaterstücks in beiden Mutterstücken der Welle des Betätigungsknaufs und des Schließbarts werden beide Mutterstücke drehformschlüssig verbunden und sind so eingekuppelt. Im ausgekuppelten Zustand hingegen befindet sich das Vaterstück lediglich in einem der beiden Mutterstücke, so das die Welle des Betätigungsknaufe nur frei gedreht werden kann, ohne dass der Schließbart mitgedreht wird. Nach Überführung des Vaterstücks in den eingekuppelten oder den ausgekuppelten Zustand befindet sich das Vaterstück in einer der beiden Endstellungen und damit in einem stabilen Zustand. Zur Aufrechterhaltung dieses Zustandes ist keine elektrische Energie nötig, da die Längsbewegung über einen Antriebsmotor mit zwischengeschaltetem Getriebe ausgeführt wird.

Außerdem ist gemäß der Erfindung ein zweites Vaterstück mit dem ersten Vaterstück axial gekoppelt, wobei das zweite Vaterstück in seinem eingekuppelten Zustand in beiden Mutterstücken von Schließbart und der Welle eines zweiten Betätigungsknaufs eingreift, während es in seinem ausgekuppelten Zustand nur in eines der beiden Mutterstücke von Schließbart und der Welle des zweiten Betätigungsknaufs eingreift und das zweite Vaterstück in Einkuppelrichtung mit dem ersten Vaterstück über eine Schraubendruckfeder und in Auskuppelrichtung über ein mit dem ersten Vaterstück verbundenen Mitnehmergestänge gekoppelt ist.

Die Kupplung eines zweiten axial verlagerbaren Vaterstücks mit dem ersten axial verlagerbaren Vaterstück mittels einer weiteren Schraubendruckfeder in Einkuppelrichtung verhindert eine starre Verbindung zwischen den Vaterstücken und ermöglicht, dass das erste Vaterstück bereits in das benachbarte Mutterstück eindringen kann, wenn in der momentanen Drehausrichtung des zweiten Vaterstücks dieses noch nicht in das benachbarte Mutterstück passt. Analog zur ersten Schraubendruckfeder wird dann nur ein Druck auf das zweite Vaterstück ausgeübt, so dass dieses dann beim Drehen des zweiten Betätigungsknaufs in das benachbarte Mutterstück eindringen kann.

In umgekehrter Richtung wird das zweite Vaterstück jedoch durch das Mitnehmergestänge aus dem Mutterstück herausgezogen, sobald das erste Vaterstück einen Leerweg zurückgelegt hat.

Das Mitnehmergestänge kann einen mit einem Kopf ausgestatteten Stift aufweisen, der in dem ersten Vaterstück längsverstellbar und in einer Stellposition arretierbar ist, mit seinem Schaft das zweite Vaterstück gleitend durchgreift und mit seinem Kopf einen Anschlag zur Mitnahme des zweiten Vaterstücks in Auskuppelrichtung bildet.

Durch eine Verstellung des Stiftes relativ zum ersten Vaterstück kann der maximale Abstand zwischen dem ersten und dem zweiten Vaterstück verändert werden. Dadurch kann erreicht werden, dass sich das erste Vaterstück stets in der eingekuppelten Position befindet, während das zweite Vaterstück einkuppelbar und auskuppelbar ist.

Durch diese Maßnahme kann die Schließzylinderanordnung mechanisch ohne Betätigung durch den Antriebsmotor auf die Funktion einer Durchgangstür oder Zugangstür voreingestellt werden, je nachdem, ob die Welle des ersten Betätigungsknaufs ständig mit dem Schließbart drehverbunden ist oder nicht.

Vorzugsweise ist der Stift im ersten Vaterstück mittels einer radial angeordneten Schraube arretierbar, wobei die Schraube durch einen Längsschlitz im Gehäuse zugänglich und betätigbar ist.

Es wird so eine universelle Schließzylinderanordnung geschaffen, bei der mittels dieser Schraube eine Einstellung oder Umstellung auch erst am Einbauort vorgenommen werden kann.

Bei einer Ausgestaltung der Erfindung sind der Antriebsmotor sowie eine Steuerschaltung und eine Energiequelle im ersten Betätigungsknauf in einem sicheren Bereich angeordnet und Kommandos an die Steuerschaltung sind durch ein vom zweiten Betätigungsknauf im unsicheren Bereich räumlich abgesetztes Lese- und Auswertegerät berührungslos übermittelbar.

Dies ermöglicht eine kompakte Anordnung sämtlicher sicherheitsrelevanter Bauelemente unter Vermeidung einer Führung von Steuerleitungen durch das Gehäuse des Schließzylinders. Kommandos an die Steuerschaltung zum Freigeben oder Sperren der Betätigungsknaufe werden von einem separaten Lese- und Auswertegerät berührungslos übermittelt, insbesondere über eine Funkverbindung. Ein Zugriff auf sämtliche sicherheitsrelevanten mechanischen und elektronischen Bauelemente der Schließzylinderanordnung ist somit ausschließlich vom sicheren Bereich aus möglich.

Gemäß einer Weiterbildung ist auf wenigstens einer Stirnseite des Gehäuses wenigstens eine Verlängerungsscheibe angeordnet und Handgriffe der Betätigungsknaufe sind auf freien Enden der Wellen axial längsverstellbar angeordnet und in einer Stellposition durch eine Klemmvorrichtung arretierbar.

Die Schließzylinderanordnung kann daher aus einem Grundgehäuse einheitlicher Länge bestehen und an unterschiedliche Abmessungen von Türen und Schlössern durch axiale Ergänzung mit einer oder mehreren Verlängerungsscheiben angepasst werden. Diese Anpassung kann sowohl auf der sicheren als auch auf der unsicheren Seite vorgenommen werden. Die Handgriffe der Betätigungsknaufe lassen sich durch die Klemmvorrichtung so anordnen, dass sie bündig mit an den Türblättern angebrachten Drückergarnituren abschließen.

Weiterhin kann vorgesehen sein, außerhalb des Bauraums, der von der drehbaren Welle eingenommen wird, einen Notladekontakt auf der zu einem unsicheren Bereich weisenden Seite des Gehäuses anzuordnen und ein Ladekabel durch eine achsparallele Bohrung im Gehäuse und bei Vorhandensein wenigstens einer Verlängerungsscheibe auch durch eine achsparallele Bohrung in der Verlängerungsscheibe sowie durch eine radiale Bohrung zu einem Schleifkontakt zu führen, der auf einen Schleifring gedrückt ist. Der Schleifring ist über ein Kabel mit der Energiequelle verbunden. Es reicht hier ein isoliertes Kabel aus, da als Gegenpol das Gehäuse genutzt werden kann.

Im Falle einer unvorhergesehenen Erschöpfung der elektrischen Energiequelle ist es möglich, vom unsicheren Bereich her die Energiequelle wenigstens vorübergehend zu laden und so die Funktion der Schließzylinderanordnung wieder herzustellen. Es wird jedoch lediglich eine Ladung der Energiequelle ermöglicht, nicht jedoch eine Überbrückung der elektromagnetischen Kupplung.

Die Steuerschaltung kann eine Auswerteschaltung und einen Empfänger umfassen, mittels denen externe Kommandos "Daueroffen", "Dauerzu" jeweils in eine Position des ersten und zweiten Vaterstücks durch Ansteuern des Antriebsmotors umsetzbar sind.

Dadurch lassen sich getrennt von einer individuellen Zugangsberechtigung übergeordnet auch Zustände der elektromechanischen Kupplung durch auf elektronischem Wege von extern übermittelte Kommandos einstellen. Nach Auslösen des Kommandos "Daueroffen" werden beide Vaterstücke so axial verfahren, dass die Mutterstücke des Schließbarts mit beiden Mutterstücken der Wellen der Betätigungsknaufe drehverbunden sind. Nach Auslösen des Kommandos "Dauerzu" werden beide Vaterstücke so axial verfahren, dass sie jeweils nur in einem der Mutterstücke von Schließbart und Wellen der Betätigungsknaufe angeordnet sind und individuelle Zugangswünsche ignoriert werden.

Weiterhin kann die Steuerschaltung einen Spannungssensor umfassen, mittels dem bei Unterschreitung eines Spannungswertes der Energiequelle das Kommando "Daueroffen" umsetzbar ist ist.

Es wird durch diese Maßnahme verhindert, dass die Schließzylinderanordnung bei unterschreiten eines Spannungswertes der Energiequelle ausfällt und nur durch Gewalt geöffnet werden kann.

Die Steuerschaltung kann einen Sender umfassen, mittels dem Zustände der Schließzylinderanordnung "Batteriezustand", "Entfernung des Handgriffs" nach extern übertragbar sind.

Dadurch können drohende Funktionsausfälle und Manipulationen, wie das nichtautorisierte Entfernen des Handgriffs und gleichzeitigem Zugang zum Batteriefach und zur Steuerschaltung erkannt und gemeldet werden und Gegenmaßnahmen ergriffen werden.

Nachfolgend wird die Erfindung anhand eines Ausführungsbeispiels erläutert, das in der Zeichnung dargestellt ist.

In der Zeichnung zeigen:
- Fig. 1: einen Längsschnitt einer Schließzylinderanordnung mit Betätigungsknaufen, wobei beide Betätigungsknaufe entkuppelt sind,
- Fig. 2: einen Längsschnitt der Schließzylinderanordnung mit Betätigungsknaufen, wobei beide Betätigungsknaufe eingekuppelt sind,
- Fig. 3: einen Längsschnitt der Schließzylinderanordnung mit Betätigungsknaufen, wobei ein erster Betätigungsknauf eingekuppelt und ein zweiter Betätigungsknauf entkuppelt ist, und
- Fig. 4: einen Querschnitt der Schließzylinderanordnung an der Schnittlinie AA aus Fig. 3.

Fig. 1 zeigt einen Längsschnitt einer Schließzylinderanordnung mit einem Schließzylinder 10 und Betätigungsknaufen 12, 14. Der Schließzylinder 10 umfasst ein Gehäuse 16 mit einem schwenkbaren Schließbart 18. Die Betätigungsknaufe 12 und 14 bestehen jeweils aus Wellen 20 und 22, die in das Gehäuse 16 koaxial zur Schwenkachse des Schließbarts 18 hineinragen und an der Außenseite Handgriffe 24 und 26 tragen. An den zum Schließbart 18 weisenden Enden der Wellen 20 und 22 sind Ausnehmungen vorhanden, die Mutterstücke 28 und 30 darstellen. Der Schließbart 18 weist ebenso an seinen beiden Stirnseiten Ausnehmungen auf, die Mutterstücke 32 und 34 darstellen. Als Kuppelelement dienen jeweils Vaterstücke 36 und 38.

Im Querschnitt weisen die Mutterstücke und Vaterstücke eine von einem Kreis abweichende Außenkontur auf, so dass beim Ineinandergreifen von Vaterstück und Mutterstücken ein Dreh-Formschluss gebildet wird. Wie sich aus der Querschnittsdarstellung in Fig. 4 ergibt, handelt es sich um eine kreuzförmige Form mit abgerundeten Ecken.

Bei der Darstellung nach Fig. 1 befindet sich das Vaterstück 36 vollständig im Mutterstück 28 und das Vaterstück 38 vollständig im Mutterstück 34. In dieser Position sind die Wellen 20 und 22 nicht mit dem Schließbart 18 gekoppelt. Werden die Betätigungsknaufe 12 und 14 über die Handgriffe 24 und 26 gedreht, so drehen sie frei durch, ohne dass der Schließbart 18 mitgedreht wird.

Fig. 2 zeigt einen Zustand, bei dem die Vaterstücke 36 und 38 in der Zeichnung nach links axial verschoben sind und nun sowohl im Mutterstück 28 als auch im Mutterstück 32 bzw. sowohl im Mutterstück 30 als auch im Mutterstück 34 positioniert sind. In dem Fall sind die Wellen 20 und 22 mit den Mutterstücken 28 und 30 über die Vaterstücke 32 und 34 mit den Mutterstücken 32 und 34 des Schließbarts 18 dreh-formschlüssig gekoppelt und bei Betätigen der Betätigungsknaufe 12 und 14 über die Handgriffe 24 und 26 wird der Schließbart 18 mitgedreht.

Die axiale Verschiebung des Vaterstückes 36 erfolgt mit Hilfe eines Antriebsmotors 40 und eines Getriebes, bestehend aus einer Schraubendruckfeder 42, die auf der Drehachse 44 des Antriebsmotors 40 drehfest angeordnet ist, wobei zwischen den Schraubengängen der Schraubendruckfeder 42 ein Stift 46 hineinragt, der auf einer Hülse oder eines Fortsatzes des Vaterstücks 36 angeordnet ist. Ein Drehen der Schraubendruckfeder 42 führt somit zu einer axialen Verlagerung des Vaterstücks 36.

Für den Fall, dass die Profile von dem Vaterstück 36 und dem Mutterstück 32 gegeneinander verdreht sind, wird über die Feder 42 ein Druck auf das Vaterstück 36 ausgeübt, so dass dieses bei Drehen der Welle 20 in das Mutterstück 32 eindringt, sobald die Profile fluchten. Ein Blockieren des Antriebsmotors 40 oder eine Überlastung wird so verhindert. Im übrigen wird in den jeweiligen Endstellungen des Vaterstücks 28 und des Stifts 46 eine Spannung in der Feder 42 erzeugt, die ein Anlaufen des Antriebsmotors 40 in die entgegen gesetzte Richtung unterstützt, so dass nur eine geringe Anfangsreibung überwunden werden muss und der Antriebsmotor 40 zum Anlaufen nur ein geringes Drehmoment benötigt. Umgekehrt wird bei Erreichen einer Endstellung der Antriebsmotor 40 durch die Spannung in der Feder 42 gebremst.

Das Vaterstück 38 wird nicht direkt vom Antriebsmotor 40 angetrieben, wie das Vaterstück 36, sondern mittelbar über das Vaterstück 36. Eine Bewegung in eine Einkuppelrichtung in der Zeichnung nach links wird über eine Schraubendruckfeder 48 herbeigeführt, die zwischen dem Vaterstück 36 und dem Vaterstück 38 angeordnet ist. Auch diese Schraubendruckfeder 48 ermöglicht es, bei Nichtfluchten der Profile des Vaterstücks 38 und des Mutterstücks 30 zunächst nur einen Druck auf das Vaterstück 38 aufzubauen, ohne dass eine Überlastung oder eine Behinderung der Beweglichkeit des Vaterstücks 36 eintritt. Eine Kupplung wird herbeigeführt, sobald das Profil des Vaterstücks 38 mit dem Profil des Mutterstücks 30 fluchtet, wenn die Welle 22 über den Handgriff 26 des Betätigungsknaufs gedreht wird.

In umgekehrter Richtung wird das Vaterstück 38 durch ein Mitnehmergestänge in Auskuppelrichtung in der Zeichnung nach rechts verschoben. Dieses Mitnehmergestänge besteht aus einem mit einem Kopf 52 versehenen Stift 50, im ersten Vaterstück 36 längsverstellbar angeordnet und in einer Stellposition arretierbar ist. Mit seinem Schaft durchdringt der Stift 50 gleitend das Vaterstück 38 und bildet mit seinem Kopf 52 einen Anschlag für die in der Zeichnung linke Stirnfläche des Vaterstücks 38. Wird das Vaterstück 36 ausgekuppelt und dabei in der Zeichnung nach rechts verschoben, so nimmt der Kopf 52 nach einem Leerweg anschließend das Vaterstück 38 mit und kuppelt es ebenfalls aus.

Durch axiales Verschieben des ersten Vaterstücks 36 relativ zum Stift 50 kann der maximale Abstand zwischen den Vaterstücken 36 und 38 eingestellt werden, mit der Folge, dass das Vaterstück 36 stets eingekoppelt bleibt und ein weiteres Verschieben des Vaterstücks 36 in die in der Zeichnung linke Richtung das Vaterstück 38 ebenfalls einkuppelt. In der entsprechenden Stellposition können der Stift 50 und dass Vaterstück 36 mittels einer radialen Schraube 70 arretiert werden. Die Schraube 70 ist über einen Schlitz 72 im Gehäuse 16 von außen zugänglich und einstellbar.

In Fig. 3 ist der Zustand dargestellt, bei dem das Vaterstück 36 gleichzeitig im Mutterstück 28 und 32 positioniert ist, während das Vaterstück 38 nur im Mutterstück 34 positioniert ist. In diesem Fall ist die Welle 20 des rechten Betätigungsknaufs 12 ständig eingekuppelt, so dass ein Drehen des Handgriffs 24 ebenfalls zu einem Drehen des Schließbarts 18 führt. Hingegen ist die Welle 22 des linken Betätigungsknaufs 14 nicht eingekuppelt und ein Drehen über den Handgriff 26 vollführt nur einen Leerweg, ohne dass der Schließbart 18 betätigt wird.

In der Welle 22 sind quer zur Wellenachse zylindrische Körper 68 angeordnet, die aus einem gehärteten Material bestehen. Falls der Versuch unternommen wird, die Schließzylinderanordnung von der unsicheren Seite her aufzubohren, lenken die zylindrischen Körper den Bohrer seitlich ab.

Fig. 4 zeigt einen Querschnitt der Schließzylinderanordnung an der Schnittlinie AA aus Fig. 3. In der dargestellten Position fluchtet das Vaterstück 36 in seiner Drehausrichtung mit der Drehausrichtung des Mutterstücks 32 und kann durch axiale Verschiebung in das Mutterstück 32 eindringen. Dabei wird aufgrund des Querschnittsprofils von Vaterstück 36 und Mutterstück 32 ein Drehformschluss erzielt, beim Drehen des Vaterstücks 36 also das Mutterstück 32 mitgedreht.

Im übrigen ist die in der Zeichnung gemäß den Figuren 1 bis 3 linke Seite für einen unsicheren Bereich geeignet, von dem aus keine aktiven elektrischen oder elektronischen Bauelemente erreichbar sind, die manipuliert werden können. Vielmehr befinden sich die sicherheitsrelevanten Bauteile auf der in der Zeichnung rechten Seite innerhalb des Handgriffs 24 des Betätigungsknaufs 12. Außer dem bereits erwähnten Antriebsmotor 40 sind dort eine Energiequelle 56 und eine Steuerschaltung 58 angeordnet. Die Steuerschaltung 58 übernimmt dabei die Steuerung des Antriebsmotors 40 anhand von Freigabebefehlen oder Kommandos. Freigabebefehle oder Kommandos können berührungslos von einem externen Lese- und Auswertegerät, das hier nicht dargestellt ist, übertragen werden.

Kommandos sind "Daueroffen", "Dauerzu". Das Kommando "Daueroffen" führt zu einer Kupplung zwischen den beiden Betätigungsknaufen 12, 14 und dem Schließbart 18. Eine Falle oder ein Riegel des Schlosses kann so jederzeit ohne Nachweis einer Zugangsberechtigung zurückgezogen werden. Das Kommando "Dauerzu" führt zu einer Entkopplung zwischen den beiden Betätigungsknaufen 12, 14 und dem Schließbart 18 und ignoriert zudem elektronische Zugangswünsche. Wenn die Kommandos "Daueroffen", "Dauerzu" aufgehoben sind, kann ein Zugangswunsch durch einen elektronischen Berechtigungsausweis über einen externes Lese- und Auswertegerät eingegeben werden und bei Berechtigung einen Freigabebefehl an die Steuerschaltung 58 erteilt werden. Diese schaltet dann den Antriebsmotor 40 während eines kurzen Zeitintervalls in Einkuppeldrehrichtung ein, worauf die Betätigungsknaufe 12 und 14 mit dem Schließbart 18 gekuppelt werden. Anschließend wird der Antriebsmotor 40 ebenfalls während eines kurzen Zeitintervalls in Auskuppeldrehrichtung eingeschaltet und entkuppelt die Betätigungsknaufe 12 und 14 vom Schließbart 18.

Vorzugsweise umfasst die Schließzylinderanordnung ein Gehäuse 16 in einer Standardlänge von z. B. 70 mm. Zur Anpassung an Schlösser, die eine größere Länge eines Schließzylinders benötigen, kann die Länge des Gehäuses 16 durch einen oder mehrere Verlängerungsscheiben 74 verlängert werden. Diese Verlängerungsscheiben 74 lassen sich sowohl an der zum sicheren Bereich als auch zum unsicheren Bereich weisenden Stirnseite des Gehäuses 16 anbringen. Damit auch Handgriffe 24 und 26 an Drückergarnituren bündig angepasst werden können, können die Handgriffe 24 und 26 mittels einer Klemmvorrichtung auf den Wellen 20 und 22 befestigt werden. Die Klemmvorrichtung zumindest im unsicheren Bereich kann eine in Längsrichtung geschnitzte Hülse 76 mit einer konischen Außenfläche umfassen, die durch eine konische Innenfläche eines Handgriffs 26 durch Verspannungen mit einer Schraube 78 gegen die Welle 22 gedrückt wird.

Für den Fall, dass die Energiequelle 56 unerwartet ausfällt, ist eine Notstromeinspeisung vorgesehen. Dazu befindet sich ein Kontakt 60 an der Stirnseite des Gehäuses 16. Von dort führt ein Kabel durch eine Bohrung 62 parallel zur Achse des Schließzylinders 10 und von dort zu einer Bohrung 64, die radial verläuft und eine Feder mit einem Schleifkontakt 66 enthält. Ein Schleifring 68 wiederum ist über ein Kabel mit der Energiequelle 56 verbunden. Diese Lösung stellt keine Sicherheitsschwachstelle dar, da nur die Energiequelle 56 nachgeladen werden kann, nicht aber die sicherheitsrelevanten Bauelemente überbrückt werden.

Die Steuerschaltung 58 kann auch Sensoren zur Erfassung von Zuständen, eine Auswerteschaltung und eine Sendeschaltung umfassen. Ein interner Sensor der Steuerschaltung 58 selbst überwacht den Ladezustand der Energiequelle 56, vorzugsweise Batterien oder Akkus. Ein gesonderter Sensor 80 überwacht eine Entfernung des Handgriffs 24 und dadurch einen Zugang zum Batteriefach und zur Steuerschaltung 58. Dadurch können unautorisierte Manipulationen an der Schließzylinderanordnung erfasst und nach extern übermittelt werden.

## Patentansprüche

1. Schließzylinderanordnung, bestehend aus einem Gehäuse (16) mit einem Schließbart (18), wenigstens einem ersten Betätigungsknauf (12) und einer elektromechanischen Kupplung zwischen dem wenigstens einen ersten Betätigungsknauf (12) und dem Schließbart (18), wobei die elektromechanische Kupplung jeweils Mutterstücke (28, 32) und wenigstens ein Vaterstück (36) aufweist von denen das wenigstens eine Vaterstück (36) durch axiale Verschiebung dreh-formschlüssig mit wenigstens einem der Mutterstücke (28, 32) in Eingriff bringbar ist, wobei die Mutterstücke (28, 32) der elektromechanischen Kupplung im Schließbart (18) und einer Welle (20) des ersten Betätigungsknaufe (12) angeordnet sind und ein erstes Vaterstück (36) im eingekuppelten Zustand in beiden Mutterstücken (28, 32) von Schließbart (18) und der Welle (20) des ersten Betätigungsknaufs (12) eingreift, während es im ausgekuppelten Zustand nur in eines der beiden Mutterstücke (28, 32) von Schließbart (18) und der Welle (20) des ersten Betätigungsknaufs (12) eingreift, und das wenigstens eine Vaterstück (36) mit einem steuerbaren Antriebsmotor (40) über ein federelastisches Getriebe gekoppelt ist, das eine mit einer Antriebswelle des Antriebsmotors drehverbundene Druckfeder und einen in einen Zwischenraum zwischen zwei Gängen einer Drahtschraube eingreifenden Stift (46) an einem Fortsatz des axial verlagerbaren ersten Vaterstücks (36) umfasst, **dadurch gekennzeichnet, dass** die Druckfeder und die Drahtschraube als eine gemeinsame Schraubendruckfeder (42) des ersten Vaterstücks ausgebildet sind und dass ein zweites Vaterstück (38) mit dem ersten Vaterstück (36) axial gekoppelt ist, wobei das zweite Vaterstück (38) in seinem eingekuppelten Zustand in beiden Mutterstücken (30, 34) von Schließbart (18) und einer Welle (22) eines zweiten Betätigungsknaufs (14) eingreift, während es in seinem ausgekuppelten Zustand nur in eines der beiden Mutterstücke (30, 34) von Schließbart (18) und der Welle (22) des zweiten Betätigungsknaufs (14) eingreift und das zweite Vaterstück (38) in Einkuppelrichtung mit dem ersten Vaterstück (36) über eine Schraubendruckfeder (48) des zweiten Vaterstücks und in Auskuppelrichtung über ein mit dem ersten Vaterstück (36) verbundenes Mitnehmergestänge (50, 52) gekoppelt ist.

2. Schließzylinderanordnung nach Anspruch 1, **dadurch gekennzeichnet, dass** das Mitnehmergestänge einen mit einem Kopf (52) ausgestatteten Stift (50) aufweist, der in dem ersten Vaterstück (36) längsverstellbar und in einer Stellposition arretierbar ist, mit seinem Schaft das zweite Vaterstück (38) gleitend durchgreift und mit seinem Kopf (52) einen Anschlag zur Mitnahme des zweiten Vaterstücks (38) in Auskuppelrichtung bildet.

3. Schließzylinderanordnung nach Anspruch 2, **dadurch gekennzeichnet, dass** der Stift (50) im ersten Vaterstück (36) mittels einer radial angeordneten Schraube (70) arretierbar ist, wobei die Schraube (70) durch einen Längsschlitz (72) im Gehäuse (16) zugänglich und betätigbar ist.

4. Schließzylinderanordnung nach einem der Ansprüche 1 bis 3, **dadurch gekennzeichnet, dass** der Antriebsmotor (40) sowie eine Steuerschaltung (58) und eine Energiequelle (56) im erstem Betätigungsknauf (12) in einem sicheren Bereich angeordnet sind und Kommandos an die Steuerschaltung (58) durch ein vom Betätigungsknauf (12) im unsicheren Bereich räumlich abgesetztes Lese- und Auswertegerät berührungslos übermittelbar sind.

5. Schließzylinderanordnung nach einem der Ansprüche 1 bis 4, **dadurch gekennzeichnet, dass** auf wenigstens einer Stirnseite des Gehäuses (16) wenigstens eine Verlängerungsscheibe (74) angeordnet ist, und dass Handgriffe (22, 26) der Betätigungsknaufe (12, 14) auf freien Enden der Wellen (20, 22) axial längsverstellbar angeordnet und in einer Stellposition durch eine Klemmvorrichtung arretierbar sind.

6. Schließzylinderanordnung nach einem der Ansprüche 1 bis 5, **dadurch gekennzeichnet, dass** ein Notladekontakt (60) auf der zu einem unsicheren Bereich weisenden Seite des Gehäuses (16) angeordnet ist und ein Ladekabel durch eine achsparallele Bohrung (62) im Gehäuse (16) und bei deren Vorhandensein in der wenigstens einen Verlängerungsscheibe (74) sowie eine radiale Bohrung (64) zu einem Schleifkontakt (66) geführt ist, und der Schleifkontakt (66) auf einen Schleifring (68) gedrückt ist, der über ein Kabel mit der Energiequelle (58) verbunden ist.

7. Schließzylinderanordnung Nach einem der Ansprüche 1 bis 6, **dadurch gekennzeichnet, dass** die Steuerschaltung (58) eine Auswerteschaltung und einen Empfänger umfassen, mittels denen externe Kommandos "Daueroffen", "Dauerzu" jeweils in eine Position des ersten und zweiten Vaterstücks (36, 38) durch Ansteuern des Antriebsmotors (40) umsetzbar sind.

8. Schließzylinderanordnung nach Anspruch 7, **dadurch gekennzeichnet, dass** die Steuerschaltung (58) einen Spannungssensor umfasst, mittels dem bei Unterschreitung eines Spannungswertes der Energiequelle (58) das Kommando "Daueroffen" umsetzbar ist.

9. Schließzylinderanordnung nach einem der Ansprüche 4 bis 8, **dadurch gekennzeichnet, dass** die Steuerschaltung (58) einen Sender umfasst, mittels dem Zustände der Schließzylinderanordnung "Batteriezustand", "Zustand eines Temperkontakts" nach extern übertragbar sind.

## Claims

1. A lock cylinder arrangement, consisting of a housing (16) with a lock cam (18), at least one first actuation knob (12) and an electromechanical coupling between the at least one first actuation knob (12) and the lock cam (18), wherein the electromechanical coupling has respectively female parts (28, 32) and at least one male part (36), of which the at least one male part (36) can be brought into engagement with at least one of the female parts (28, 32) in a rotationally positive-fitting manner through axial displacement, wherein the female parts (28, 32) of the electromechanical coupling are arranged in the lock cam (18) and a shaft (20) of the first actuation knob (12) and a first male part (36), in the coupled state, engages in both female parts (28, 32) of the lock cam (18) and the shaft (20) of the first actuation knob (12), while in the uncoupled state it engages only in one of the two female parts (28, 32) of the lock cam (18) and of the shaft (20) of the first actuation knob (12), and the at least one male part (36) is coupled with a controllable drive motor (40) via a resiliently elastic gear mechanism which comprises a compression spring, which is rotatably connected to a drive shaft of the drive motor, and a pin (46), which engages in an intermediate space between two threads of a wire screw, at an extension of the axially displaceable first male part (36), **characterised in that** the compression spring and the wire screw are configured as a common helical compression spring (42) of the first male part, and **in that** a second male part (38) is axially coupled with the first male part (36), wherein the second male part (38) in its coupled state engages in both female parts (30, 34) of the lock cam (18) and a shaft (22) of a second actuation knob (14), while in its uncoupled state it engages only in one of the two female parts (30, 34) of the lock cam (18) and the shaft (22) of the second actuation knob (14) and the second male part (38) is coupled with the first male part (36) in the coupling direction via a helical compression spring (48) of the second male part and in the uncoupling direction via a driving rod (50, 52) connected to the first male part (36).

2. The lock cylinder arrangement according to Claim 1, **characterised in that** the driving rod has a pin (50), which is equipped with a head (52) and which is longitudinally adjustable in the first male part (36) and able to be locked in place in an adjustment position, slidingly engages the second male part (38) with its shaft and, with its head (52), forms a stopper for driving the second male part (38) in the uncoupling direction.

3. The lock cylinder arrangement according to Claim 2, **characterised in that** the pin (50) is able to be locked in place in the first male part (36) by means of a radially arranged screw (70), the screw (70) being accessible and actuatable through a longitudinal slot (72) in the housing (16).

4. The lock cylinder arrangement according to one of claims 1 to 3, **characterised in that** the drive motor (40) and a control circuit (58) and an energy source (56) in the first actuation knob (12) are arranged in a safe region and commands can be contactlessly transmitted to the control circuit (58) through a reading and analysis apparatus spatially spaced apart from the actuation knob (12) in the non-secure region.

5. The lock cylinder arrangement according to one of claims 1 to 4, **characterised in that** at least one extension disc (74) is arranged on at least one front face of the housing (16), and that grips (22, 26) of the actuation knobs (12, 14) are arranged axially longitudinally displaceable on free ends of the shafts (20, 22) and are lockable in an adjustment position by a clamping device.

6. The lock cylinder arrangement according to one of claims 1 to 5, **characterised in that** an emergency charge contact (60) is arranged on the side of the housing (16) pointing towards a non-secure region and a charging cable is guided through an axially parallel bore (62) in the housing (16) and, when it is present in the at least one extension disc (74), also a radial bore (64) to a sliding contact (66), and the sliding contact (66) is pressed onto a sliding ring (68) which is connected to the power source (58) via a cable.

7. The lock cylinder arrangement according to one of claims 1 to 6, **characterised in that** the control circuit (58) comprise an evaluation circuit and a receiver, by means of which external commands "continuously open", "continuously closed" are each able to be implemented into a position of the first and second male parts (36, 38) by activating the drive motor (40).

8. The lock cylinder arrangement according to Claim 7, **characterised in that** the control circuit (58) comprises a voltage sensor, by means of which the command "continuously open" is implemented when a voltage value of the energy source (58) is undershot.

9. The lock cylinder arrangement according to one of claims 4 to 8, **characterised in that** the control circuit (58) includes a transmitter, by means of which the states of the lock cylinder arrangement "battery state", "state of a temper contact" can be transmitted to the exterior.

## Revendications

1. Ensemble de cylindre de fermeture comprenant d'un boîtier (16) avec un panneton de fermeture (18), au moins un premier bouton d'actionnement (12) et un accouplement électromécanique entre l'au moins un premier bouton d'actionnement (12) et le panneton de fermeture (18), l'accouplement électromagnétique présentant respectivement des pièces femelles (28, 32) et au moins une pièce mâle (36), dont l'au moins une pièce mâle (36) peut, par déplacement axial, s'engrener grâce à une complémentarité de forme en rotation, avec au moins une pièce femelle (28, 32), les pièces femelles (28, 32) de l'accouplement électromécanique étant disposées dans le panneton de fermeture (18) et dans un arbre (20) du premier bouton d'actionnement (12) et une première pièce mâle s'engrenant, en état accouplé, avec les deux pièces femelles (28, 32) du panneton de fermeture et de l'arbre (20) du premier bouton d'actionnement (12), alors qu'en état désaccouplé, elle s'engrène seulement avec une des deux pièces femelles (28, 32) du panneton de fermeture (18) et de l'arbre (20) du premier bouton d'actionnement (12) et l'au moins une pièce mâle (36) étant couplée à un moteur d'entraînement commandable (40) via un engrenage élastique qui comprend un ressort de compression relié en rotation à un arbre de transmission du moteur d'entraînement et une tige, qui pénètre dans un espace intermédiaire entre deux pas d'une spirale en fil métallique, située au niveau d'un prolongement de la première pièce mâle déplaçable axialement (36), **caractérisé en ce que** le ressort de compression et la spirale en fil métallique sont réalisés sous la forme d'un ressort hélicoïdal de compression commun (42) de la première pièce mâle et **en ce qu'**une seconde pièce mâle (38) est couplée axialement à la première pièce mâle (36), la seconde pièce mâle (38) s'engrenant, en état accouplé, avec les deux pièces femelles (30, 34) du panneton de fermeture (18) et d'un arbre (22) d'un second bouton d'actionnement (14), alors qu'en état désaccouplé, elle s'engrène seulement avec une des deux pièces femelles (30, 34) du panneton de fermeture (18) et de l'arbre (22) du second bouton d'actionnement (14) et la seconde pièce mâle (38) est couplée à la première pièce mâle (36), dans la direction d'accouplement, via un ressort hélicoïdal de compression (48) de la seconde pièce mâle, et, dans la direction de désaccouplement, via des tringles d'entraînement (50, 52) reliées à la première pièce mâle (36).

2. Ensemble de cylindre de fermeture suivant la revendication 1, **caractérisé en ce que** les tringles d'entraînement présentent une tige (50) munie d'une tête (52), tige, qui est réglable en longueur et arrêtable dans une position de réglage dans la première pièce mâle (36), traverse la seconde pièce mâle (38) de façon coulissante et forme avec sa tête (52) une butée pour entraîner la seconde pièce mâle (38) dans la direction de désaccouplement.

3. Ensemble de cylindre de fermeture suivant la revendication 2, **caractérisé en ce que** la tige (50) est arrêtable dans la première pièce mâle (36) au moyen d'une vis (70) disposée radialement, la vis (70) étant accessible et actionnable à travers une fente longitudinale (72) dans le boîtier (16).

4. Ensemble de cylindre de fermeture suivant une des revendications 1 à 3, **caractérisé en ce que** le moteur d'entraînement (40), ainsi qu'un circuit de commande (58) et une source d'énergie (56) sont disposés à l'intérieur d'une zone protégée dans le premier bouton d'actionnement (12) et que des ordres sont transmissibles sans contact au circuit de commande (58) par un dispositif de lecture et d'évaluation situé à distance du bouton d'actionnement, à l'extérieur de la zone protégée.

5. Ensemble de cylindre de fermeture suivant une des revendications 1 à 4, **caractérisé en ce qu'**au moins un disque de prolongement (74) est disposé sur au moins une face avant du boîtier (16) et **en ce que** des poignées (22, 26) des boutons d'actionnement (12, 14) sont disposées sur des extrémités libres des arbres (20, 22) de façon réglable axialement dans le sens de la longueur et arrêtables dans une position de réglage par un dispositif de serrage.

6. Ensemble de cylindre de fermeture suivant une des revendications 1 à 5, **caractérisé en ce qu'**un contact de charge de secours (60) est disposé sur une face du boîtier orientée vers une zone non protégée et un câble de chargement est passé à travers un alésage parallèle à l'axe, dans le boîtier (16), ainsi que, dans le cas de son existence dans l'au moins un disque de prolongement (74), et un alésage radial (64) s'étend jusqu'à un contact glissant (66) et que le contact glissant (66) est pressé sur une bague glissante (68) qui est reliée, via un câble, à la source d'énergie (58).

7. Ensemble de cylindre de fermeture suivant une des revendications 1 à 6, **caractérisé en ce que** le circuit de commande (58) comprend un circuit d'évaluation et un récepteur, au moyen desquels des ordres externes d'« ouverture permanente », de « fermeture permanente » peuvent être transposées respectivement en une position de la première et de la seconde pièce mâle (36, 38) en commandant le moteur d'entraînement (40).

8. Ensemble de cylindre de fermeture suivant la revendication 7, **caractérisé en ce que** le circuit de commande (58) comprend un capteur de tension, au moyen duquel l'ordre d'« ouverture permanente » est transposable en cas d'écart en moins sur une valeur de tension de la source d'énergie.

9. Ensemble de cylindre de fermeture suivant une des revendications 4 à 8, **caractérisé en ce que** le circuit de commande (58) comprend un émetteur, au moyen duquel des états de l'ensemble de cylindre de fermeture, tel que l'état de la pile, l'état d'un « contact Temper » sont transmissibles à l'externe.
